# EUROPÄISCHE PATENTSCHRIFT

(11) **EP 0 899 344 B1**
(45) Veröffentlichungstag und Bekanntmachung des Hinweises auf die Patenterteilung: **26.05.2004**
(21) Anmeldenummer: 98113070.1
(22) Anmeldetag: 14.07.1998
(51) Int. Cl.: C13D 1/08, C13C 1/06, C13D 1/10, C13D 1/00, A23K 1/14

(54) **Verfahren und Anlage zur Gewinnung von Saft aus Zuckerrüben**
Process and apparatus for producing juice from sugar cane
Procédé et appareil pour production de jus à partir de bettraves sucrières

(30) Priorität: 20.08.1997 DE 19736080
(43) Veröffentlichungstag der Anmeldung: 03.03.1999
(73) Patentinhaber: Heyer, Heinz, 30851 Langenhagen (DE)
(72) Erfinder: Heyer, Heinz, 30851 Langenhagen (DE)
(74) Vertreter: Junius, Walther, Dr.

(56) Entgegenhaltungen:
- EP-A- 0 153 448
- WO-A-90/10719
- DE-A- 3 150 314
- US-A- 3 477 873

## Beschreibung

Die Erfindung betrifft ein Verfahren und eine Anlage zur Gewinnung von Saft aus Zuckerrüben für die industrielle Zuckerherstellung, bei dem die zuvor gewaschenen Zuckerrüben zerkleinert werden und die zerkleinerte Rübenmasse in eine feste und eine flüssige Phase getrennt wird.

Die Verarbeitung von Zuckerrüben zu Zucker ist im Laufe der letzten Jahrzehnte ein großindustrieller Prozeß geworden, bei dem sehr viel Energie aufgewandt werden muß und bei dem neben Zucker auch weitere Produkte anfallen. Diese werden zum Teil als Tierfutter verwendet, die als Tierfutter wertvollsten Bestandteile der Zukkerrübe fallen jedoch aus verfahrenstechnischen Gründen der Vernichtung anheim.

In diesem großindustriellen Prozeß werden zuvor gründlich gewaschene Zuckerrüben geschnitzelt und die Rübenschnitzel in beheizten Extraktionstürmen mit Wasser ausgelaugt. Dazu muß erhitztes Frischwasser bereitgestellt werden. Bei dieser Behandlung wird die gesamte Rübenmasse auf die Extraktionstemperatur gebracht. Der erhaltene heiße Saft weist durch diese Behandlung einen höheren Wassergehalt als der in der Rübe befindliche Saft auf.

Bei dieser Behandlung der Rübenschnitzel treten einige Probleme auf, deren Lösung besondere Maßnahmen erfordert: Unter diesen Problemen sind es insbesondere drei, die den Prozeßablauf in eine nicht immer erwünschte Richtung führen: Das eine Problem ist das in der Rübe vorhandene Eiweiß, das man im Prozeß, und zwar im beheizten Extraktionsturm, zu Aminosäuren abbaut, die es dann erforderlich machen, den pH-Wert durch Zugabe von Calziumhydroxid zu steuern und die Aminosäuren aus dem erzeugten Saft zu entfernen. Denn die Aminosäuren verändern den pH-Wert, sind Ursache einer Inversion der Sacharose, führen damit zu Zuckerverlusten und sind hinderlich bei der Zukkerkristallisation. Die im Prozeß erzeugten Aminosäuren werden mit Kalk gebunden und das an sich als Tierfutter verwertbare Eiweiß geht damit einer sinnvollen weiteren Nutzung verloren. Die Aminosäuren werden mit dem Kalk auf landwirtschaftliche Äcker ausgetragen und haben dort kaum einen Düngewert, während die in den Rüben enthaltenen Eiweiße ein an sich wertvolles Tierfutter sind, das bei diesem Verfahren verlorengeht.

Ein anderes Problem ist das in den Rüben enthaltene Pektin, das aus dem Saft entfernt werden muß, weil es bei den Prozeßtemperaturen dickflüssig wird und in dem bisherigen Prozeßablauf zu einem schnellen Zusetzen der eingesetzten Filter führt. Der Rohsaft kann daher nicht filtriert werden, ein weiterer Grund für den Zusatz von Calziumhydroxid, um die Pektine abzubauen.

Ein drittes Problem sind mit den Rüben in den Prozeß eingeschleppte Bakterien, die den Rüben bei ihrer Lagerung nichts tun, weil sie bei den während der Rübenkampagne herrschenden Außentemperaturen untätig sind, die aber bei den Temperaturen der Saftherstellung durch die Wärme im Extraktionsturm sehr aktiv werden und nicht nur Zucker fressen, sondern durch ihre Stoffwechselprodukte den Saft sauer machen, was man durch die Zugabe von Formalin zu kompensieren hat. Diese Zugabe ist aus verschiedenen Gründen bedenklich.

Diese energieaufwendige und mit den aufgezeigten Problemen beladene "heiße" Saftherstellung war im Laufe der Jahre wegen der immer größer werdenden Verarbeitungsmengen an Zuckerrüben in den Zuckerfabriken notwendig geworden, um den Zuckerfabrikationsprozeß möglichst kontinuierlich ablaufen zu lassen, obwohl die industrielle Zuckerfabrikation einmal mit einer "kalten" Saftherstellung begonnen hatte, wie sie heute noch bei der Herstellung von Speiseöl und Obstsäften teilweise angewandt wird.

US 3477873 beschreibt ein verfahren zur Gewinnung von saft aus Zuckerrüben durch Zerkleinerung Trennung mit einer Presse, Laugung, weitere Pressung und Reinigung

Die Erfindung vermeidet die Nachteile des Standes der Technik. Es ist die Aufgabe der Erfindung, mit einfachen Mitteln den Prozeß der Saftherstellung bei kontitinuierlichem Verfahrensablauf so zu gestalten, daß die Saftgewinnung bei den während der Rübenkampagne herrschenden Temperaturen und dadurch energetisch wesentlich günstiger abläuft und daß das in der Rübe enthaltene Eiweiß der tierischen Ernährung zugeführt werden kann, und den Prozeß so auszuführen, daß die mit den Zuckerrüben in den Prozeß eingeschleppten Bakterien nicht wirksam werden können.

Die Erfindung besteht darin, daß die Zerkleinerung der Zuckerrüben bei normaler Außentemperatur während der Rübenkampagne durch einen Mahlvorgang erfolgt, bei dem die Zellen mechanisch aufgeschlossen, aber nicht völlig auseinandergerissen werden, daß man dann die gemahlene Rübenmasse bei derselben Temperatur in einer Trennstufe, z.B. einer Zentrifuge oder Presse, in ihren flüssigen Anteil und ihren festen Anteil trennt, daß man anschließend den festen Anteil einem weiteren Mahlvorgang unterwirft, bei dem die Zellen weiter aufgeschlossen werden, und dann das Mahlprodukt bei derselben Temperatur in einer weiteren Trennvorrichtung, z.B. einer Hochleistungszentrifuge, wieder in einen flüssigen und einen festen Teil trennt, daß man den erhaltenen kalten Saft nun schnell auf etwa 90° kurzzeitig erhitzt, ihn damit sterilisiert, und ihm dann in geringer Menge ein Ausfällmittel, z.B. einen Elektrolyten, beimischt und auf diese Weise das im Saft befindliche Eiweiß ausfällt, das man in einer Trennstufe aus dem Saft entfernt, und daß man den erhaltenen Saft nun der Weiterverarbeitung zuführt, während man das ausgefällte Eiweiß dem abgetrennten festen Teil wieder zumischt.

Dieses Verfahren läßt sich kontinuierlich betreiben, es verbraucht erheblich weniger Energie, weil nur der erhaltene Saft, nicht aber Feststoffmasse und im Extraktionsturm zugefügtes Wasser erhitzt werden müssen, der Einsatz von Kalk entfällt, der Einsatz an Chemikalien ist geringer geworden, insbesondere entfällt die Verwendung von Formalin und Schwefeldioxid. Dabei wird das Eiweiß als solches im Prozeßverlauf abgetrennt und kann als Viehfutter verwendet werden, indem es der bis auf geringe Zuckerreste sonst nur noch Ballaststoffe enthaltenen Feststoffmasse zugemischt wird.

Dadurch ist dieses Verfahren nicht nur technisch dem mit Extraktionsturm arbeitenden bisherigen Verfahren überlegen, es arbeitet im Betrieb kostengünstiger und ist auch bei der Anschaffung des Maschinenparkes in den Kosten günstiger.

Bei diesem Verfahren ist es vorteilhaft, wenn man den in beiden Trennstufen erhaltenen Saft vor der kurzzeitigen Erhitzung miteinander mischt und somit dieselben Maschinen für die Verarbeitung der aus den beiden Verarbeitungsstufen anfallenden Säfte benutzt.

Um Verfärbungen des Saftes im Produktionsablauf zu vermeiden, die auftreten können, wenn der Saft aus irgendwelchen Gründen längere Zeit in Berührung mit atmosphärischer Luft stehen bleibt, ist es zweckmäßig, daß man die Behandlung der Rübenmasse bis zu ihrer Erhitzung unter verminderter Sauerstoffanwesenheit durchführt.

Zur Durchführung dieses Verfahrens dient eine Anlage zur Gewinnung von Saft aus Zuckerrüben für die Zuckerherstellung mit einer Rübenwaschvorrichtung, einer Rübenzerkleinerungsvorrichtung und einer Trennvorrichtung, die sich dadurch auszeichnet, daß die Rübenzerkleinerungsvorrichtung eine Mühle oder Reibe ist, durch deren Mahlvorgang, der bei normaler Außentemperatur während der Rübenkampagne erfolgt, die Zellen mechanisch aufgeschlossen, aber nicht völlig auseinandergerissen werden, daß der Rübenzerkleinerungsvorrichtung eine Trennvorrichtung, vorzugsweise eine Zentrifuge oder Presse, nachgeschaltet ist, die die zerkleinerte Rübenmasse in einen flüssigen Anteil und einen festen Anteil trennt, daß für den flüssigen Anteil ein Sammelgefäß oder eine Rohrleitung vorgesehen ist und daß an den Ausgang der Trennvorrichtung für den festen Anteil eine weitere Zerkleinerungsvorrichtung angeschlossen und dieser eine weitere Trennvorrichtung, vorzugsweise in Form einer Zentrifuge, nachgeschaltet ist, daß für den erhaltenen Saft eine Einrichtung zur kurzzeitigen Hocherhitzung und eine Station zur Elektrolytzugabe und Eiweißausfällung nachgeschaltet sind, daß dieser Station ein Separator zur Abtrennung des ausgefällten Eiweiß (ein statischer Absetzer) nachgeschaltet ist und daß dieser Einrichtung eine Station zur Übergabe des nun reinen Saftes an die Anlage zur Weiterverarbeitung zu Zucker nachgeschaltet ist. In einem weiteren Verfahren wird ein Flockungsmittel zum Saft beigemischt.

Dieser maschinelle Aufwand ist verglichen mit den bisherigen Produktionsanlagen gering, kostengünstig einzukaufen, weil die benötigten Maschinen serienmäßig bereits für andere Zwecke hergestellt werden und kostengünstig mit geringem Energieaufwand zu betreiben sind. Dabei lassen sich diese Anlagen auch in kleinerem Stil ohne wirtschaftliche Einbußen betreiben, so daß es möglich wird, die Saftherstellung dezentral in kleineren Anlagen durchzuführen und die Zuckerkristallisation anderen Orts zentral durchzuführen. Das würde zu einer weiteren Kosten- und Energieeinsparung führen, denn die großen Mengen Zuckerrüben wären nur kurze Strecken zu transportieren, die als Viehfutter und Düngemittel zu verwendenden Abfallprodukte ebenfalls nur kurze Strekken, während der erzeugte Saft, in seiner Menge nur ein Bruchteil der Rübenmenge, mit weniger Aufwand zur Weiterverarbeitung zu transportieren wäre.

Für die Eiweißnutzung ist es nutzvoll, daß der Einrichtung zur Abtrennung des ausgefällten Eiweißes eine zu einem Feststoffmasse verarbeitenden Mischer führende Fördervorrichtung nachgeschaltet ist.

Es besteht die Möglichkeit, daß den Zentrifugen eine mechanische Preßvorrichtung vorgeschaltet ist.

Das anfallende Pektin kann ebenfalls gewonnen werden, indem es aus dem Verfahrensgang abgetrennt wird.

Es fällt weniger Melasse an. Diese ist in einem für die menschliche Ernährung geeigneten Zustand.

Das Wesen der Erfindung ist nachstehend anhand eines in der Zeichnung schematisch dargestellten Ausführungsbeispieles näher erläutert. Die Zeichnung zeigt ein Blockbild der erfindungsgemäßen Anlage:

Über das Förderband 1 werden gewaschene Zuckerrüben einer Mühle 2 oder Reibe zugeführt, deren Schneckenförderer die Zuckerrüben dem Mahlwerk oder der Reibe zuführt. Bei diesem Mahlvorgang werden die Zellen der Zuckerrüben angerissen und mechanisch aufgeschlossen, aber nicht vollständig zerstört. Aus der Mühle 2 oder Reibe wird die zerkleinerte Rübenmasse mittels eines Förderers 3 einer ersten Trennstufe in Form der Zentrifuge 4 zugeführt, aus der der flüssige Produktanteil Saft dem als Erhitzungsvorrichtung dienenden Wärmetauscher 7 zugeführt wird, in welchem der Rübensaft auf eine Temperatur von etwa 90°C in kurzer Zeit erhitzt wird. Der in der ersten Trennstufe 4 anfallende Feststoff wird mittels eines weiteren Förderers einer weiteren Mühle 5 zugeführt und in dieser so gemahlen, daß die Zellen vollständig aufgeschlossen werden. Der erhaltene flüssige Teil dieser Masse wird ebenfalls der Erhitzungsvorrichtung 7 zugeführt, nachdem er in der Trennstufe 6 von dem Feststoffanteil getrennt wurde. Der in der Erhitzungsvorrichtung auf etwa 90°C erhitzte Saft durchläuft eine Mischvorrichtung 8, in der dem Saft ein Mittel zur Ausfällung des Eiweißes mittels der Förderpumpe 9 zugeführt wird. Der Saft fließt dann in ein Beruhigungsgefäß 10, wo das Eiweiß ausflockt. Im nachgeschalteten Separator 11 wird das Eiweiß abgetrennt und mittels der Fördereinrichtung 12 dem Mischer 13 zugeführt. Der aus dem Separator 11 laufende Saft wird dann der Weiterverarbeitung zu Zuckerprodukten, wie Kristallzucker, Flüssigzucker, Kandis etc. zugeführt.

## Patentansprüche

1. Verfahren zur Gewinnung von Saft aus Zuckerrüben für die industrielle Zuckergewinnung,
bei dem die zuvor gewaschenen Zuckerrüben zerkleinert werden und die zerkleinerte Rübenmasse in eine feste und flüssige Masse getrennt wird,
**dadurch gekennzeichnet,**
**daß** die Zerkleinerung der Zuckerrüben bei normaler Außentemperatur während der Rübenkampagne durch einen Mahlvorgang erfolgt, bei dem die Zellen mechanisch aufgeschlossen, aber nicht völlig auseinandergerissen werden,
**daß** man dann die gemahlene Rübenmasse bei derselben Temperatur in einer Trennvorrichtung in ihren flüssigen Anteil und ihren festen Anteil trennt,
**daß** man anschließend den festen Anteil einem weiteren Mahlvorgang unterwirft, bei dem die Zellen zerstört werden, und dann das Mahlprodukt bei derselben Temperatur in einer weiteren Trennvorrichtung wieder in einen flüssigen und einen festen Teil trennt,
**daß** man den erhaltenen kalten Saft nun auf etwa 90° kurzzeitig erhitzt
und ihm dann in geringer Menge ein Ausfällmittel beimischt und auf diese Weise das im Saft befindliche Eiweiß ausfällt, das man in einer Trennstufe aus dem Saft entfernt,
und **daß** man den erhaltenen Saft nun der Weiterverarbeitung zuführt,
während man das ausgefällte Eiweiß dem abgetrennten festen Teil wieder zumischt.

2. Verfahren nach Anspruch 1,
**dadurch gekennzeichnet,**
**daß** man den in beiden Trennstufen erhaltenen Saft vor der kurzzeitigen Erhitzung miteinander mischt.

3. Verfahren nach Anspruch 1,
**dadurch gekennzeichnet,**
**daß** man die Behandlung der Rübenmasse bis zu ihrer Erhitzung unter weitgehend verminderter Sauerstoffanwesenheit durchführt.

4. Verfahren nach Anspruch 1,
**dadurch gekennzeichnet,**
**daß** man einen kleinen Teil des Saftes aus der ersten Trennstufe dem Mahlgut vor der zweiten Trennstufe beimischt.

5. Anlage zur Gewinnung von Saft aus Zuckerrüben mit einer Rübenwaschvorrichtung, einer Rübenzerkleinerungsvorrichtung und einer Trennvorrichtung,
**dadurch gekennzeichnet,**
**daß** die Rübenzerkleinerungsvorrichtung (2) eine Mühle ist, durch deren Mahlvorgang, der bei normaler Außentemperatur während der Rübenkampagne erfolgt, die Zellen mechanisch aufgeschlossen, aber nicht völlig auseinandergerissen werden,
**daß** der Rübenzerkleinerungsvorrichtung (2) eine Trennvorrichtung (4), vorzugsweise eine Zentrifuge, nachgeschaltet ist, die die zerkleinerte Rübenmasse in einen flüssigen Anteil und einen festen Anteil trennt,
**daß** für den flüssigen Anteil ein Sammelgefäß oder eine Rohrleitung vorgesehen ist und daß an den Ausgang der Trennvorrichtung für den festen Anteil eine weitere Mühle (5) angeschlossen und dieser eine weitere Trennvorrichtung (6), vorzugsweise in Form einer Zentrifuge, nachgeschaltet ist,
**daß** für den erhaltenen Saft eine Einrichtung (7) zur kurzzeitigen Hocherhitzung und eine Station (8) zur Elektrolytzugabe und Eiweißausfällung (10) nachgeschaltet sind,
**daß** dieser Station (8) ein Separator (11) zur Abtrennung des ausgefällten Eiweiß nachgeschaltet ist
und **daß** dieser Einrichtung (11) eine Station zur Übergabe des nun reinen Saftes an die Anlage zur Weiterverarbeitung zu Zucker nachgeschaltet ist.

6. Anlage nach Anspruch 5,
**dadurch gekennzeichnet,**
**daß** die Zerkleinerungsvorrichtung (2) eine Reibe ist.

7. Anlage nach Anspruch 5,
**dadurch gekennzeichnet,**
**daß** die Zerkleinerungsvorrichtung (2) und die Trennvorrichtung (4) eine Kombination aus einer Reibe und einer Zentrifuge ist.

8. Anlage nach Anspruch 5,
**dadurch gekennzeichnet,**
**daß** die Trennvorrichtung (4) eine Presse ist.

9. Anlage nach Anspruch 5,
**dadurch gekennzeichnet,**
**daß** die Trennvorrichzung (6) eine Presse ist.

10. Anlage nach Anspruch 5,
**dadurch gekennzeichnet,**
**daß** das Ausfällmittel ein Elektrolyt ist.

11. Anlage nach Anspruch 5,
**dadurch gekennzeichnet,**
**daß** das Ausfällmittel eine Säure ist.

12. Anlage nach Anspruch 5,
**dadurch gekennzeichnet,**
**daß** dem Saft ein Flockungsmittel beigemischt wird und die Trennvorrichtung (11) ein statischer Absetzer ist.

13. Anlage nach Anspruch 5,
**dadurch gekennzeichnet,**
**daß** der Einrichtung (11) zur Abtrennung des ausgefällten Eiweißes eine zu einem den Feststoffanteil verarbeitenden Mischer (13) führende Fördervorrichtung (12) nachgeschaltet ist.

14. Anlage nach Anspruch 5,
**dadurch gekennzeichnet,**
**daß** die Ausgänge der beiden Zentrifugen (4,6) zusammengeschaltet sind und an den Eingang der Erhitzungsvorrichtung (7) geschaltet sind.

15. Anlage nach Anspruch 5,
**dadurch gekennzeichnet,**
**daß** in der Anlage von der Zerkleinerungsvorrichtung (2) bis zu der Erhitzungsvorrichtung (7) eine sauerstoffarme Atmosphäre herrscht.

16. Anlage nach Anspruch 5,
**dadurch gekennzeichnet,**
**daß** den Zentrifugen (4,6) eine mechanische Preßvorrichtung vorgeschaltet ist.

## Claims

1. Method for extracting juice from sugar beet for industrial sugar extraction, in which the previously washed sugar beet is crushed and the crushed beet mass is separated into a solid and liquid mass, **characterised in that** the sugar beet is crushed at normal outside temperature during the beet campaign by a grinding process, in which the cells are mechanically opened but not completely torn apart, **in that** the ground beet mass is then separated into its liquid fraction and its solid fraction at the same temperature in a separating device, **in that** the solid fraction is then subjected to a further grinding process, in which the cells are destroyed, and then the ground product is separated again at the same temperature in a further separating device into a liquid and a solid portion, **in that** the cold juice obtained is now briefly heated to about 90° and a small quantity of precipitation agent is then added to it and the protein located in the juice is precipitated in this manner and is removed from the juice in a separation stage, and **in that** the juice obtained is now supplied for further processing, while the precipitated protein is again added to the separated solid portion.

2. Method according to claim 1, **characterised in that** the juice obtained in the two separation stages is mixed together prior to the brief heating.

3. Method according to claim 1, **characterised in that** the processing of the beet mass until it is heated is carried out with a substantially reduced oxygen presence.

4. Method according to claim 1, **characterised in that** a small portion of the juice from the first separation stage is added to the ground product before the second separation stage.

5. Apparatus for extracting juice from sugar beet with a beet washing device, a beet crushing device and a separating device, **characterised in that** the beet crushing device (2) is a mill, owing to the grinding process of which, which takes place at the normal outside temperature during the beet campaign, the cells are mechanically opened, but not completely tom apart, **in that** a separating device (4), preferably a centrifuge, is connected downstream from the beet crushing device (2), the centrifuge separating the crushed beet mass into a liquid fraction and a solid fraction, **in that** a collecting vessel or a pipeline is provided for the liquid fraction and **in that** a further mill (5) is connected to the output of the separating device for the solid fraction, and a further separating device (6), preferably in the form of a centrifuge, is connected downstream from this mill (5), **in that**, for the juice obtained, a device (7) for brief heating and a station (8) for electrolyte addition and protein precipitation (10) are connected downstream, **in that** a separator (11) for separating the precipitated protein is connected downstream from this station (8) and **in that** a station for transferring the now pure juice to the apparatus for further processing into sugar is connected downstream from this device (11).

6. Apparatus according to claim 5, **characterised in that** the crushing device (2) is a grater.

7. Apparatus according to claim 5, **characterised in that** the crushing device (2) and a separating device (4) are a combination of a grater and a centrifuge.

8. Apparatus according to claim 5, **characterised in that** the separating device (4) is a press.

9. Apparatus according to claim 5, **characterised in that** the separating device (6) is a press.

10. Apparatus according to claim 5, **characterised in that** the precipitation agent is an electrolyte.

11. Apparatus according to claim 5, **characterised in that** the precipitation agent is an acid.

12. Apparatus according to claim 5, **characterised in that** a flocculating agent is added to the juice and the separating device (11) is a static precipitator.

13. Apparatus according to claim 5, **characterised in that** a conveying device (12) leading to a mixer (13) processing the solid fraction is connected downstream from the device (11) for separating the precipitated protein.

14. Apparatus according to claim 5, **characterised in that** the outputs of the two centrifuges (4, 6) are connected together and are connected to the input of the heating device (7).

15. Apparatus according to claim 5, **characterised in that** a low-oxygen atmosphere prevails in the apparatus from the crushing device (2) up to the heating device (7).

16. Apparatus according to claim 5, **characterised in that** a mechanical pressing device is connected upstream from the centrifuges (4, 6).

## Revendications

1. Procédé pour l'extraction de jus à partir de betteraves sucrières pour la production de sucre industrielle,
dans lequel les betteraves sucrières préalablement lavées sont broyées et la masse de betterave broyée est séparée en une masse solide et une masse liquide,
**caractérisé en ce que**
le broyage des betteraves sucrières s'effectue à la température extérieure normale pendant la saison des betteraves par une opération de mouture, au cours de laquelle les cellules sont ouvertes de façon mécanique, mais pas complètement séparées,
**en ce qu'**on sépare ensuite la masse de betterave moulue à la même température dans un dispositif de séparation en sa partie liquide et sa partie solide,
**en ce qu'**on soumet ensuite la partie solide à une nouvelle opération de mouture, au cours de laquelle les cellules sont détruites, et on sépare ensuite le produit de mouture à la même température dans un autre dispositif de séparation à nouveau en une partie liquide et une partie solide,
**en ce qu'**on réchauffe le jus froid obtenu à environ 90° pendant un court instant
et on lui ajoute ensuite en faible quantité un précipitant et on précipite de cette façon les protides se trouvant dans le jus, qu'on sépare du jus dans un niveau de séparation,
et **en ce qu'**on amène le jus obtenu au traitement ultérieur,
pendant qu'on ajoute à nouveau les protides précipitées à la partie fixe séparée.

2. Procédé selon la revendication 1, **caractérisé en ce qu'**on mélange le jus obtenu dans les deux niveaux de séparation entre eux avant le réchauffement de courte durée.

3. Procédé selon la revendication 1, **caractérisé en ce qu'**on effectue le traitement de la masse de betterave jusqu'à son réchauffement en présence d'oxygène largement réduite.

4. Procédé selon la revendication 1, **caractérisé en ce qu'**on ajoute une petite partie du jus provenant du premier niveau de séparation à la matière moulue avant le second niveau de séparation.

5. Installation pour la production de jus à partir de betteraves sucrières comprenant un dispositif de lavage de betterave, un dispositif de broyage de betterave et un dispositif de séparation, **caractérisée en ce que**
le dispositif de broyage de betterave (2) est un moulin, et grâce à son opération de mouture, qui s'effectue à la température extérieure normale pendant la saison des betteraves, les cellules sont ouvertes mécaniquement, mais ne sont pas complètement séparées,
**en ce que** le dispositif de broyage de betterave (2) est suivi d'un dispositif de séparation (4), de préférence une centrifugeuse, qui sépare la masse de betterave broyée en une partie liquide et une partie solide,
**en ce qu'**il est prévu pour la partie liquide un récipient collecteur ou une conduite et **en ce qu'**un autre moulin (5) est raccordé à la sortie du dispositif de séparation pour la partie solide et **en ce que** celui-ci est suivi d'un autre dispositif de séparation (6), de préférence sous la forme d'une centrifugeuse,
**en ce que** pour le jus obtenu, un appareil (7) pour le réchauffement rapide à haute température et une station (8) pour l'addition d'électrolyte et la précipitation de protéides (10) sont montés en aval,
**en ce qu'**un séparateur (11) pour la séparation des protéides précipitée est monté en aval de cette station (8)
et **en ce qu'**une station pour le transfert du jus désormais pur à l'installation pour le traitement ultérieur en sucre est montée en aval de cet appareil (11).

6. Installation selon la revendication 5, **caractérisée en ce que** le dispositif de broyage (2) est une râpe.

7. Installation selon la revendication 5, **caractérisée en ce que** le dispositif de broyage (2) et le dispositif de séparation (4) est une combinaison d'une râpe et d'une centrifugeuse.

8. Installation selon la revendication 5, **caractérisée en ce que** le dispositif de séparation (4) est une presse.

9. Installation selon la revendication 5, **caractérisée en ce que** le dispositif de séparation (6) est une presse.

10. Installation selon la revendication 5, **caractérisée en ce** le précipitant est un électrolyte.

11. Installation selon la revendication 5, **caractérisée en ce que** le précipitant est un acide.

12. Installation selon la revendication 5, **caractérisée en ce qu'**un agent floculent est ajouté au jus et le dispositif de séparation (11) est un décanteur statique.

13. Installation selon la revendication 5, **caractérisée en ce qu'**un dispositif de transport (12) aboutissant à un mélangeur (13) traitant la fraction de matière solide est monté en aval de l'appareil (11) pour la séparation des protéides précipitées.

14. Installation selon la revendication 5, **caractérisée en ce que** les sorties des deux centrifugeuses (4, 6) sont interconnectées et sont raccordées à l'entrée du dispositif de réchauffement (7).

15. Installation selon la revendication 5, **caractérisée en ce qu'**une atmosphère pauvre en oxygène règne dans l'installation du dispositif de broyage (2) jusqu'au dispositif de réchauffement (7).

16. Installation selon la revendication 5, **caractérisée en ce qu'**un dispositif de pressage mécanique est monté en amont des centrifugeuses (4, 6).
